# EUROPÄISCHE PATENTSCHRIFT

(11) **EP 2 998 180 B1**
(45) Veröffentlichungstag und Bekanntmachung des Hinweises auf die Patenterteilung: **10.07.2019**
(21) Anmeldenummer: 15185801.6
(22) Anmeldetag: 18.09.2015
(51) Int. Cl.: B61D 3/08, B61D 3/16, B61D 45/00

(54) **TRANSPORTMODUL**
TRANSPORT MODULE
MODULE DE TRANSPORT

(30) Priorität: 19.09.2014 DE 102014113584
(43) Veröffentlichungstag der Anmeldung: 23.03.2016
(73) Patentinhaber: Knape Gruppe Holding GmbH, 85551 Kirchheim bei München (DE)
(72) Erfinder: Kallweit, Jörg, 89173 Lonsee-Ettlenschiess (DE)
(74) Vertreter: Manitz Finsterwald Patent- und Rechtsanwaltspartnerschaft mbB

(56) Entgegenhaltungen:
- EP-A1- 2 412 598
- EP-A1- 2 636 569
- EP-A2- 1 318 064
- WO-A1-2011/023868
- DE-A1-102010 010 366
- DE-U1-202006 017 884
- FR-A1- 2 939 733
- UA-U- 23 046

## Beschreibung

Die vorliegende Erfindung betrifft ein Transportmodul zum Transportieren von Eisenbahnschwellen auf einem Eisenbahnwagen, mit einem länglichen Tragrahmen, der eine Auflage für die zu transportierenden Eisenbahnschwellen definiert, und mit Mitteln zum lösbaren Befestigen des Tragrahmens an dem Eisenbahnwagen.

Bei verschiedenen Arbeiten an Schienenfahrbahnen wie z. B. Gleisumbau- und Gleisneubau-Arbeiten ist es erforderlich, Eisenbahnschwellen zu einer Baustelle zu bringen bzw. von einer Baustelle abzuholen. Solche Schwellentransporte werden soweit wie möglich gleisgebunden durchgeführt, beispielsweise mittels so genannter Schwellenwagen. Hierbei handelt es sich um spezielle Güterwagen, deren Wagenrahmen mit Holzbohlen als Schwellenauflage und mit seitlichen Laufschienen für einen Portalkran ausgestattet sind. Die Bereitstellung und Verwendung solcher spezieller Eisenbahnwagen ist jedoch mit relativ hohen Kosten verbunden.

Die Verwendung eines vom Eisenbahnwagen separaten Transportmoduls ist insofern vorteilhaft, als der Eisenbahnwagen an sich als Standardgüterwagen, z. B. als Containertragwagen, ausgeführt sein kann. Somit entfallen die hohen Kosten, die üblicherweise bei der Neuzulassung eines Spezialschienenfahrzeugs anfallen, und der Eisenbahnwagen kann für andere Zwecke verwendet werden, sobald das Transportmodul entfernt wurde. Vorzugsweise verläuft die Rahmenlängsachse parallel zur Wagenlängsachse, wenn der Tragrahmen des Transportmoduls auf dem zugehörigen Eisenbahnwagen befestigt ist.

Für eine effektive Nutzung eines Standardgüterwagens sollte sich der Tragrahmen des Transportmoduls über einen möglichst großen Teil der Ladefläche erstrecken. Derart große Transportmodule sind jedoch schwer zu handhaben. Speziell können z. B. Transportmodule, die eine Normlänge von 60 Fuß (18,288 m) aufweisen, mit gängiger Weise an Baustellen verfügbaren Baggern nicht oder nur unter erschwerten Bedingungen angehoben werden. Ein weiterer Nachteil solcher Schwellentransportmodule besteht darin, dass eine Verladbarkeit auf kürzere Eisenbahnwagen ausgeschlossen ist und somit stets Eisenbahnwagen von vorgegebener Länge in ausreichender Zahl bereitstehen müssen.

In der EP 2 412 598 A1 ist eine Transportplattform für Gleisbaumaterial offenbart, die mittels einer Befestigungsvorrichtung an einem Containertragwagen befestigbar ist. Die Transportplattform weist endseitig angeordnete Rungen sowie seitliche Laufschienen für einen Portalkran auf. Zur Lagerung oder Überführung der Transportplattform können die Rungen eingeklappt werden.

Die WO 2011/023868 A1 offenbart ein Straßentransportfahrzeug für schwere Lasten, das baukastenartig aus verschiedenen Komponenten zusammengesetzt werden kann. Ein zentraler Transportrahmen des Fahrzeugs umfasst ein Mittelmodul sowie zwei Endmodule, die an Schnittstellen miteinander koppelbar sind. Der zusammengesetzte Transportrahmen kann in Abhängigkeit von der Anwendung mit unterschiedlichen Fahrwerkskomponenten sowie mit einer Zugdeichsel oder einer Fahrerkabine ausgestattet werden.

In der EP 2 636 569 A1 ist ein Containertragwagen mit abnehmbaren Ladegestellen offenbart. Die Ladegestelle weisen jeweils einen rechteckigen Rahmen mit an dessen Eckbereichen vorgesehenen Rungen auf und können mittels der vorhandenen Container-Standardbefestigungen an unterschiedlichen Positionen des Eisenbahnwagens befestigt werden. Die Rungen sind mittels Schrauben an den jeweiligen Rungenschuhen befestigt, so dass sie bei Bedarf ausgetauscht werden können.

Es ist eine Aufgabe der Erfindung, bei einem Transportmodul der eingangs genannten Art die Handhabung zu erleichtern.

Die Lösung dieser Aufgabe erfolgt durch ein Transportmodul mit den Merkmalen des Anspruchs 1.

Erfindungsgemäß ist der Tragrahmen entlang der Rahmenlängsachse in wenigstens zwei separate Baugruppen unterteilt, die lösbar miteinander verbunden sind. Die einzelnen Baugruppen können in unverbundenem Zustand leichter angehoben, übergeben und/oder abgelegt werden als ein ungeteiltes Transportmodul. Insbesondere hat sich herausgestellt, dass z.B. die Teilung eines Tragrahmens von 60 Fuß Länge in zwei Baugruppen von je 30 Fuß Länge oder in drei Baugruppen von je 20 Fuß Länge mit einer wesentlichen Verbesserung der Handhabbarkeit des Transportmoduls einhergeht. Weiterhin ist es von Vorteil, dass die Baugruppen bei Bedarf auch mit vergleichsweise kurzen Eisenbahnwagen transportierbar sind, sodass also die Flexibilität erhöht ist. Die Baugruppen können mittels geeigneter Verbindungselemente wie Schrauben in horizontaler Aneinanderreihung zu einem Transportmodul zusammengesetzt werden.

Ein Vorteil der Verwendung vergleichsweise kurzer Baugruppen besteht darin, dass diese bei Bedarf leicht gestapelt und mit Standard-Containerlastwagen transportiert werden können. Dies ist z. B. bei einem Modul von 60 Fuß Länge nur unter Einsatz von Spezial-Lastwagen bzw. Anhängern oder Tiefladern möglich.

Gemäß einer bevorzugten Ausgestaltung der Erfindung ist der Tragrahmen in drei separate Baugruppen unterteilt. Diese Baugruppen können bezogen auf den am Eisenbahnwagen montierten Zustand eine vordere Endbaugruppe, eine hintere Endbaugruppe und eine dazwischen befindliche Mittelbaugruppe bilden. Durch eine Unterteilung in drei Baugruppen ergibt sich eine besonders günstige Kombination aus leichter Handhabbarkeit und Vermeidung übermäßiger Montage- und Demontage-Arbeiten.

Es ist bevorzugt, dass die separaten Baugruppen bezüglich der Rahmenlängsachse jeweils die gleiche Länge aufweisen. Die Baugruppen können somit in einheitlicher Weise gelagert, gestapelt und für die Montage bereitgestellt werden.

Eine Ausführungsform der Erfindung sieht vor, dass die separaten Baugruppen bezüglich der Rahmenlängsachse jeweils eine Länge von etwa 6 m aufweisen. Dies entspricht einem der Normwerte für die Länge von Standardcontainern mit 20 Fuß. Drei derartige 20 Fuß-Baugruppen ergeben aneinandergereiht ein 60 Fuß-Transportmodul, während vier 20 Fuß-Baugruppen ein 80 Fuß-Transportmodul ergeben. Somit können mittels 20 Fuß-Baugruppen sowohl Transportmodule für 60 Fuß-Containertragwagen als auch Transportmodule für 80 Fuß- Containertragwagen erstellt werden, sodass sich insgesamt eine hohe Flexibilität ergibt. Eine alternative Ausführungsform der Erfindung sieht vor, dass die separaten Baugruppen bezüglich der Rahmenlängsachse jeweils eine Länge von etwa 30 Fuß (9,144 m) aufweisen. Solche Baugruppen können im Allgemeinen noch mit gängigen Baggern angehoben werden.

An jeder der separaten Baugruppen können Container-Eckbeschläge für eine lösbare Befestigung der Baugruppe auf einem Containertragwagen vorgesehen sein. Solche Container-Eckbeschläge werden auch als "corner castings" bezeichnet und ermöglichen eine schnelle und einfache Verankerung der betreffenden Baugruppe auf einem - entsprechende Zapfen aufweisenden - Eisenbahnwagen, Lastkraftwagen oder Schiff. Insgesamt kann der Tragrahmen eines erfindungsgemäßen Transportmoduls zumindest an einem Grundflächenbereich die Spezifikationen eines Standardcontainers, insbesondere eines gemäß ISO 668 genormten Standardcontainers, bilden. Dadurch können die Kosten für den Transport besonders gering gehalten werden.

Gemäß einer weiteren Ausführungsform der Erfindung sind an jeder der separaten Baugruppen Laufschienen für einen Portalkran vorgesehen, wobei, vorzugsweise, jeweils die Enden der Laufschienen zweier aneinandergrenzender Baugruppen miteinander koppelbar, insbesondere miteinander verschraubbar, sind. Mittels eines entlang des Transportmoduls verfahrbaren Portalkrans können die Schwellen in effektiver Weise auf dem Transportmodul verladen bzw. umgeladen werden. Durch das Zusammenkoppeln der Schienenenden ist eine kontinuierliche Verfahrbarkeit des Portalkrans entlang des gesamten Transportmoduls sichergestellt. Um darüberhinaus ein Verfahren des Portalkrans von Transportmodul zu Transportmodul zu ermöglichen, können an den endseitigen Baugruppen jeweilige Überfahrbrücken vorgesehen sein, wie sie grundsätzlich bekannt sind.

Gemäß einer weiteren Ausführungsform der Erfindung definiert der Tragrahmen einen Aufnahmeraum für Eisenbahnschienen, der sich im Wesentlichen entlang der gesamten Länge des Tragrahmens erstreckt.

Mit einem solchen Transportmodul können sowohl die Schwellen als auch die Schienen eines neu zu erstellenden Gleisabschnitts zu der zugehörigen Baustelle transportiert werden. Ebenso können Altschwellen und Altschienen eines rückzubauenden Gleisabschnitts mit ein und demselben Transportmodul abtransportiert werden.

Der Aufnahmeraum kann zu wenigstens einer - bezüglich der Rahmenlängsachse vorderen oder hinteren - Stirnseite des Tragrahmens hin geöffnet sein, um ein axiales Einschieben von Eisenbahnschienen in den Aufnahmeraum bzw. Herausziehen von Eisenbahnschienen aus dem Aufnahmeraum zu ermöglichen. Alternativ oder zusätzlich kann der Aufnahmeraum zur Oberseite des Tragrahmens hin geöffnet sein, um ein Hereinheben von Eisenbahnschienen in den Aufnahmeraum bzw. Herausheben von Eisenbahnschienen aus dem Aufnahmeraum nach allfälliger Entfernung der darüber befindlichen Schwellen zu ermöglichen. Die Länge der Schienen kann auf die Länge des Transportmoduls bzw. des zugehörigen Eisenbahnwagens beschränkt sein. Alternativ können auch längere Schienen über mehrere Transportmodule bzw. Eisenbahnwagen hinweg transportiert werden.

Bevorzugt weist der Aufnahmeraum eine quer zu der Rahmenlängsachse gemessene Breite von wenigstens 1,20 m und besonders bevorzugt von wenigstens 1,35 m auf. In einem solchen Aufnahmeraum können wenigstens acht gemäß dem UIC 60-Standardprofil gestaltete Eisenbahnschienen nebeneinander untergebracht werden, was hinsichtlich des Verhältnisses von Schienen zu Schwellen günstig ist.

Der Tragrahmen kann zwei quer zu der Rahmenlängsachse voneinander beabstandete und sich jeweils parallel zu der Rahmenlängsachse erstreckende Längsträger aufweisen, zwischen welchen der Aufnahmeraum ausgebildet ist, wobei die Längsträger jeweils eine Höhe von wenigstens 170 mm aufweisen. Diese Höhe reicht für eine Unterbringung von gemäß dem UIC 60-Standardprofil gestalteten Eisenbahnschienen aus. Der Tragrahmen kann ein wagenseitiges Grundgestell aufweisen, an welchem die zum Auflegen von Schwellen ausgebildeten Längsträger befestigt sind. Die zu transportierenden Schienen können dann auf dem Grundgestell aufliegend zwischen den Längsträgern untergebracht werden.

An einer Unterseite des Aufnahmeraums können Tragrollen für Eisenbahnschienen vorgesehen sein. Dies erleichtert das Einschieben von Schienen in den Aufnahmeraum bzw. das Herausziehen von Schienen aus dem Aufnahmeraum. Speziell können die Tragrollen an einem wagenseitigen Grundgestell des Tragrahmens gelagert sein. Vorteilhaft ist es, wenn mehrere über die Länge des Transportmoduls verteilt angeordnete Tragrollen vorgesehen sind.

Weiterhin ist es bevorzugt, dass die Tragrollen hinsichtlich der Rollbewegung blockierbar und/oder aus dem Aufnahmeraum herausbewegbar sind. Auf diese Weise können die zu transportierenden Eisenbahnschienen während des Transports gesichert werden. Beispielsweise könnten die Tragrollen bezüglich einer Auflagefläche für die Schienen absenkbar sein.

Alternativ oder zusätzlich zu einem Aufnahmeraum können an wenigstens einer äußeren Längsseite und vorzugsweise an beiden äußeren Längsseiten des Tragrahmens Haltevorrichtungen für Eisenbahnschienen vorgesehen sein. Dies ermöglicht ein Mitführen von Schienen für die zu transportierenden Schwellen seitlich am Transportmodul.

Die Auflage für die zu transportierenden Eisenbahnschwellen kann durch Lagerelemente aus einem reibungserhöhenden Material, insbesondere aus Holz, gebildet sein. Dadurch ist ein sicherer Halt gewährleistet. Insbesondere können zwei sich entlang der Rahmenlängsachse erstreckende und parallel zueinander angeordnete Holzbohlen zur Schwellenlagerung vorgesehen sein.

An jeder Baugruppe kann wenigstens eine, vorzugsweise klappbare, Runge angeordnet sein, um eine Sicherung der zu transportierenden Schwellen zu unterstützen. Vorzugsweise sind zumindest an den beiden endseitigen Baugruppen jeweils zwei ein Rungenpaar bildende Rungen angeordnet. Mit eingeklappten Rungen sind die Baugruppen gut stapelbar.

Gemäß einer weiteren Ausführungsform der Erfindung weist der Tragrahmen zwei den Achsbereichen des Eisenbahnwagens zugeordnete Endbereiche sowie einen zwischen den Endbereichen gelegenen Mittenbereich auf, wobei in dem Mittenbereich des Tragrahmens wenigstens eine klappbare oder entfernbare Runge angeordnet ist. Das Vorsehen einer derartigen "Mittelrunge" ermöglicht das Verwenden des Transportmoduls gemäß zwei verschiedenen Beladungsvarianten, je nachdem, ob die Mittelrunge montiert bzw. ausgeklappt ist oder nicht.

Speziell können in dem Mittenbereich des Tragrahmens wenigstens zwei bezüglich der Rahmenlängsachse voneinander beabstandete Rungen angeordnet sein. Eine Beladungsvariante ergibt sich bei dieser Ausgestaltung durch den zwischen den beabstandeten Mittelrungen vorhandenen Freiraum.

Weiterhin betrifft die Erfindung ein System zum gleisgebundenen Transport von Eisenbahnschwellen, mit wenigstens einem als Standardgüterwagen ausgeführten Eisenbahnwagen und einem Transportmodul wie vorstehend beschrieben, das lösbar an dem Eisenbahnwagen befestigt ist.

Weiterbildungen der Erfindung sind in den abhängigen Ansprüchen, der Beschreibung sowie den Zeichnungen angegeben.

Ein Ausführungsbeispiel der Erfindung ist in der Zeichnung dargestellt und wird nachfolgend beschrieben.
- Fig. 1: ist eine perspektivische Ansicht eines erfindungsgemäßen Transportmoduls, das an einem Containertragwagen befestigt ist.
- Fig. 2: ist eine Vorderansicht der in Fig. 1 gezeigten Anordnung.
- Fig. 3: zeigt einen Tragrahmen des Transportmoduls gemäß Fig. 1 in einer Draufsicht.
- Fig. 4: ist eine schematische Teildarstellung eines erfindungsgemäßen Transportmoduls in einer Vorderansicht.
- Fig. 5: zeigt eine Verbindungsstelle zweier Baugruppen des in Fig. 3 gezeigten Tragrahmens in perspektivischer Darstellung.
- Fig. 6: zeigt ein stirnseitiges Ende der in Fig. 1 gezeigten Anordnung.
- Fig. 7: ist eine Seitenansicht eines erfindungsgemäßen Transportmoduls, das gemäß einer ersten Beladungsvariante beladen ist.
- Fig. 8: ist eine Seitenansicht eines erfindungsgemäßen Transportmoduls, das gemäß einer zweiten Beladungsvariante beladen ist.

Fig. 1 und 2 zeigen ein System zum gleisgebundenen Transport von Eisenbahnschwellen 11, welches einen Eisenbahnwagen 13 und ein auf diesem befestigtes Transportmodul 15 umfasst. Es versteht sich, dass das System auch mehrere zusammengekoppelte Eisenbahnwagen 13 umfassen könnte. Der Eisenbahnwagen 13 ist hier als Standard-Containertragwagen ausgeführt.

Das Transportmodul 15 weist einen länglichen Tragrahmen 17 auf, dessen Rahmenlängsachse R parallel zu der Wagenlängsachse W des Eisenbahnwagens 13 verläuft, wenn das Transportmodul 15 wie in Fig. 1 und 2 dargestellt bestimmungsgemäß am Eisenbahnwagen 13 montiert ist. Wie aus Fig. 3 hervorgeht, ist der Tragrahmen 17 entlang der Rahmenlängsachse R in zwei endseitige Baugruppen 19A, 19C und eine dazwischen befindliche mittlere Baugruppe 19B unterteilt. Die endseitigen Baugruppen 19A, 19C sind den Achsbereichen 20 des Eisenbahnwagens 13 zugeordnet, während die mittlere Baugruppe 19B sich vollständig zwischen den Achsbereichen 20 befindet und einen Mittenbereich 22 des Tragrahmens 17 bildet. Aufeinanderfolgende Baugruppen 19A, 19B, 19C sind an Kopplungsschnittstellen 21 (Fig. 3) lösbar miteinander verbunden, beispielsweise mittels Schraubverbindungen. Bei dem dargestellten Ausführungsbeispiel weist jede Baugruppe 19A, 19B, 19C eine Länge von 20 Fuß (6,058 m) auf.

Ferner weist jede Baugruppe 19A, 19B, 19C gemäß Fig. 3 ein leiterrahmenartiges Grundgestell 23 auf, an dessen Unterseite jeweils vier Container-Eckbeschläge 25 vorgesehen sind. Die Baugruppen 19A, 19B, 19C können somit wie Standardcontainer auf der Ladefläche 27 des Eisenbahnwagens 13 festgelegt werden.

Wie aus Fig. 4 hervorgeht, bilden bei jeder Baugruppe 19A, 19B, 19C zwei quer zu der Rahmenlängsachse R voneinander beabstandete und sich jeweils parallel zu der Rahmenlängsachse R erstreckende Längsträger 29, die an der Oberseite des zugehörigen Grundgestells 23 angeordnet und mit Lagerelementen 30 aus Holz - so genannten Längshölzern - versehen sind, eine Auflage für die zu transportierenden Eisenbahnschwellen 11.

An den beiden äußeren Längsseiten des Grundgestells 23 sind jeweilige Portalkran-Laufschienen 33 angebracht, auf denen ein Portalkran (nicht dargestellt) verfahren werden kann. Die Portalkran-Laufschienen 33 zweier aneinandergrenzender Baugruppen 19A, 19B, 19C sind gemäß Fig. 5 "Stoß an Stoß" angeordnet und unter Verwendung von Verbindungslaschen 35 miteinander verschraubt, sodass ein Portalkran von Baugruppe zu Baugruppe verfahren werden kann. Um auch eine Verfahrbarkeit von Transportmodul zu Transportmodul sicherzustellen, sind die Enden der Portalkran-Laufschienen 33 jeweils am Ende des Transportmoduls 15 mit kurvenfähigen Überfahrbrücken 37 versehen (Fig. 6).

Weiterhin sind jeweils an den Enden des Transportmoduls 15 Paare von Endrungen 39 vorgesehen. Die Endrungen 39 sind jeweils schwenkbar am Tragrahmen 17 der zugehörigen Baugruppe 19A, 19B, 19C gelagert und daher bei Bedarf in eine horizontale Stellung einklappbar. Zusätzlich weist die mittlere Baugruppe 19B zwei Paare von Mittelrungen 40 auf, die bezüglich der Rahmenlängsachse R voneinander beabstandet sind. Die Mittelrungen 40 sind ebenfalls schwenkbar am zugehörigen Tragrahmen 17 gelagert und daher bei Bedarf einklappbar. Die Endrungen 39 bzw. die Mittelrungen 40 könnten auch vollständig vom Tragrahmen 17 abnehmbar sein.

Wie aus Fig. 7 und 8 ersichtlich ist, ergeben sich zwei verschiedene Beladungsvarianten für das Transportmodul 15, je nachdem, ob die Mittelrungen 40 eingeklappt sind (Fig. 7) oder ausgeklappt sind (Fig. 8).

Das Transportmodul 15 dient nicht nur einem Transport von Eisenbahnschwellen 11, sondern auch einem Transport zugehöriger Eisenbahnschienen 47 (Fig. 2). Zu diesem Zweck sind die Längsträger 29 derart gestaltet, dass sie jeweils eine Höhe von wenigstens 175 mm aufweisen. Zudem ist zwischen den beiden Längsträgern 29 kein weiteres Element des Tragrahmens 17 angeordnet. Somit definiert der Tragrahmen 17 einen Aufnahmeraum 45, der sich im Wesentlichen entlang der gesamten Länge des Tragrahmens 17 erstreckt und der ausreichend hoch zur Unterbringung von Standard-Eisenbahnschienen 47 ist. Bei dem dargestellten Ausführungsbeispiel weist der Aufnahmeraum 45 eine quer zu der Rahmenlängsachse R gemessene Breite von etwa 1,35 m auf und ermöglicht so die Unterbringung von neun nebeneinander angeordneten Eisenbahnschienen 47.

Der Aufnahmeraum 45 ist zu beiden axialen Stirnseiten des Tragrahmens 17 und zur Oberseite des Tragrahmens 17 hin geöffnet, während die Unterseite des Tragrahmens 17 durch eine Anordnung von Querträgern 49 des Grundgestells 23 begrenzt ist, welche eine Auflage für die Eisenbahnschienen 47 bilden. Um ein Einschieben von Eisenbahnschienen 47 in den Aufnahmeraum 45 zu erleichtern, können die Querträger 49 als frei drehbare Tragrollen ausgeführt sein.

Gemäß einer nicht dargestellten Ausführungsform der Erfindung sind an den beiden äußeren Längsseiten des Tragrahmens zusätzliche Auflagen für Eisenbahnschienen vorgesehen.

Die einzelnen Baugruppen 19A, 19B, 19C können aufgrund ihrer vergleichsweise geringen Länge und des dementsprechend geringen Gewichts gut mit allgemein verfügbaren Logistik-Einrichtungen gehandhabt werden.

Das erfindungsgemäße System kann vorteilhaft für vielseitige Arbeiten an einer oder für eine Schienenfahrbahn eingesetzt werden, beispielsweise beim Gleisumbau und beim Gleisneubau.

### Bezugszeichenliste

- 11: Eisenbahnschwelle
- 13: Eisenbahnwagen
- 15: Transportmodul
- 17: Tragrahmen
- 19A-C: Baugruppe
- 20: Achsbereich
- 21: Kopplungsschnittstelle
- 22: Mittenbereich
- 23: Grundgestell
- 25: Container-Eckbeschlag
- 27: Ladefläche
- 29: Längsträger
- 30: Lagerelement
- 33: Portal kran-Laufsch iene
- 35: Verbindungslasche
- 37: Überfahrbrücke
- 39: Endrunge
- 40: Mittelrunge
- 45: Aufnahmeraum
- 47: Eisenbahnschiene
- 49: Querträger

- R: Rahmenlängsachse
- W: Wagenlängsachse

## Patentansprüche

1. Transportmodul (15) zum Transportieren von Eisenbahnschwellen (11) auf einem Eisenbahnwagen (13) mit
einem länglichen Tragrahmen (17), der eine Auflage (30) für die zu transportierenden Eisenbahnschwellen (11) definiert und
Mitteln (25) zum lösbaren Befestigen des Tragrahmens (17) an dem Eisenbahnwagen (13),
**dadurch gekennzeichnet, dass**
der Tragrahmen (17) entlang der Rahmenlängsachse (R) in wenigstens zwei separate Baugruppen (19A, 19B, 19C) unterteilt ist, die lösbar miteinander verbunden sind.

2. Transportmodul nach Anspruch 1,
**dadurch gekennzeichnet, dass**
der Tragrahmen (17) in drei separate Baugruppen (19A, 19B, 19C) unterteilt ist.

3. Transportmodul nach einem der vorstehenden Ansprüche,
**dadurch gekennzeichnet, dass**
die separaten Baugruppen (19A, 19B, 19C) bezüglich der Rahmenlängsachse (R) jeweils die gleiche Länge aufweisen, wobei, bevorzugt, die separaten Baugruppen (19A, 19B, 19C) bezüglich der Rahmenlängsachse (R) jeweils eine Länge von etwa 6 m (etwa 20 Fuß) aufweisen.

4. Transportmodul nach einem der vorstehenden Ansprüche,
**dadurch gekennzeichnet, dass**
an jeder der separaten Baugruppen (19A, 19B, 19C) Container-Eckbeschläge (25) für eine lösbare Befestigung der Baugruppe (19A, 19B, 19C) auf einem Containertragwagen (13) vorgesehen sind.

5. Transportmodul nach einem der vorstehenden Ansprüche,
**dadurch gekennzeichnet, dass**
an jeder der separaten Baugruppen (19A, 19B, 19C) Laufschienen (33) für einen Portalkran vorgesehen sind, wobei, vorzugsweise, jeweils die Enden der Laufschienen (33) zweier aneinandergrenzender Baugruppen (19A, 19B, 19C) miteinander koppelbar, insbesondere miteinander verschraubbar, sind.

6. Transportmodul gemäß dem Oberbegriff von Anspruch 1, insbesondere nach einem der vorstehenden Ansprüche,
**dadurch gekennzeichnet, dass**
der Tragrahmen (17) einen Aufnahmeraum (45) für Eisenbahnschienen (47) definiert, der sich im Wesentlichen entlang der gesamten Länge des Tragrahmens (17) erstreckt, wobei, bevorzugt, der Aufnahmeraum (45) zu wenigstens einer Stirnseite des Tragrahmens (17) hin geöffnet ist.

7. Transportmodul nach Anspruch 6,
**dadurch gekennzeichnet, dass**
der Aufnahmeraum (45) eine quer zu der Rahmenlängsachse (R) gemessene Breite von wenigstens 1,20 m und vorzugsweise von wenigstens 1,35 m aufweist.

8. Transportmodul nach Anspruch 6 oder 7,
**dadurch gekennzeichnet, dass**
der Tragrahmen (17) zwei quer zu der Rahmenlängsachse (R) voneinander beabstandete und sich jeweils parallel zu der Rahmenlängsachse (R) erstreckende Längsträger (29) aufweist, zwischen welchen der Aufnahmeraum (45) ausgebildet ist, wobei die Längsträger (29) jeweils eine Höhe von wenigstens 170 mm aufweisen.

9. Transportmodul nach einem der Ansprüche 6 bis 8,
**dadurch gekennzeichnet, dass**
an einer Unterseite des Aufnahmeraums (45) Tragrollen für Eisenbahnschienen (47) vorgesehen sind, wobei, bevorzugt, die Tragrollen hinsichtlich der Rollbewegung blockierbar und/oder aus dem Aufnahmeraum (45) herausbewegbar sind.

10. Transportmodul nach einem der vorstehenden Ansprüche,
**dadurch gekennzeichnet, dass**
an wenigstens einer äußeren Längsseite und vorzugsweise an beiden äußeren Längsseiten des Tragrahmens (17) Haltevorrichtungen für Eisenbahnschienen (47) vorgesehen sind.

11. Transportmodul nach einem der vorstehenden Ansprüche,
**dadurch gekennzeichnet, dass**
die Auflage für die zu transportierenden Eisenbahnschwellen durch Lagerelemente (30) aus einem reibungserhöhenden Material, insbesondere Holz, gebildet ist.

12. Transportmodul nach einem der vorstehenden Ansprüche,
**dadurch gekennzeichnet, dass**
an jeder Baugruppe (19A, 19B, 19C) wenigstens eine, vorzugsweise klappbare, Runge (39, 40) angeordnet ist.

13. Transportmodul (15) nach einem der vorstehenden Ansprüchen, **dadurch gekennzeichnet, dass** der Tragrahmen (17) zwei den Achsbereichen (20) des Eisenbahnwagens (13) zugeordnete Endbereiche sowie einen zwischen den Endbereichen gelegenen Mittenbereich (22) aufweist, und in dem Mittenbereich (22) des Tragrahmens (17) wenigstens eine klappbare oder entfernbare Runge (40) angeordnet ist.

14. Transportmodul nach Anspruch 13,
**dadurch gekennzeichnet, dass**
in dem Mittenbereich (22) des Tragrahmens (17) wenigstens zwei bezüglich der Rahmenlängsachse (R) voneinander beabstandete Rungen (40) angeordnet sind.

15. System zum gleisgebundenen Transport von Eisenbahnschwellen (11) mit wenigstens einem als Standardgüterwagen ausgeführten Eisenbahnwagen (13) und einem Transportmodul (15) gemäß einem der vorstehenden Ansprüche, das lösbar an dem Eisenbahnwagen (13) befestigt ist.

## Claims

1. A transport module (15) for transporting railroad sleepers (11) on a railroad car (13) comprising
an elongate support frame (17) which defines a support (30) for the railroad sleepers (11) to be transported; and
means (25) for releasably fastening the support frame (17) to the railroad car (13),
**characterized in that**
the support frame (17) is divided into at least two separate assembly groups (19A, 19B, 19C), which are releasably connected to one another, along a longitudinal axis (R) of the frame.

2. A transport module in accordance with claim 1,
**characterized in that**
the support frame (17) is divided into three separate assembly groups (19A, 19B, 19C).

3. A transport module in accordance with one of the preceding claims,
**characterized in that**
the separate assembly groups (19A, 19B, 19C) each have the same length with respect to the longitudinal axis (R) of the frame, with, preferably, the separate assembly groups (19A, 19B, 19C) each having a length of approximately 6 m (approximately 20 foot) with respect to the longitudinal axis (R) of the frame.

4. A transport module in accordance with any one of the preceding claims,
**characterized in that**
container corner fittings (25) are provided at each of the separate assembly groups (19A, 19B, 19C) for a releasable fastening of the assembly group (19A, 19B, 19C) at a container support car (13).

5. A transport module in accordance with any one of the preceding claims,
**characterized in that**
running rails (33) for a portal crane are provided at each of the separate assembly groups (19A, 19B, 19C), with, preferably, the ends of each of the running rails (33) of two assembly groups (19A, 19B, 19C) adjoining one another being couplable to one another, in particular being screwable to one another.

6. A transport module in accordance with the preamble of claim 1, in particular in accordance with any one of the preceding claims,
**characterized in that**
the support frame (17) defines a reception space (45) for railroad tracks (47), said reception space (45) extending substantially along the total length of the support frame (17), with, preferably, the reception space (45) being open towards at least one end face of the support frame (17).

7. A transport module in accordance with claim 6,
**characterized in that**
the reception space (45) has a width measured transversely to the longitudinal axis (R) of the frame of at least 1.20 m and preferably of at least 1.35 m.

8. A transport module in accordance with claim 6 or claim 7,
**characterized in that**
the support frame (17) has two longitudinal members (29) which are spaced apart from one another transversely to the longitudinal axis (R) of the frame, which each extend in parallel with the longitudinal axis (R) of the frame and between which the reception space (45) is formed, with the longitudinal members (29) each having a height of at least 170 mm.

9. A transport module in accordance with any one of the claims 6 to 8,
**characterized in that**
load-bearing rollers for railroad tracks (47) are provided at a lower side of the reception space (45), with, preferably, the load-bearing rollers being blockable with respect to the rolling movement and/or being movable out of the reception space (45).

10. A transport module in accordance with any one of the preceding claims,
**characterized in that**
mounting devices for railroad tracks (47) are provided at at least one outer longitudinal side and preferably at both outer longitudinal sides of the support frame (17).

11. A transport module in accordance with any one of the preceding claims,
**characterized in that**
the support for the railroad sleepers to be transported is formed by support elements (30) composed of a friction-enhancing material, in particular of wood.

12. A transport module in accordance with any one of the preceding claims,
**characterized in that**
at least one, preferably tiltable, stanchion (39, 40) is arranged at each assembly group (19A, 19B, 19C).

13. A transport module (15) in accordance with any one of the preceding claims,
**characterized in that**
the support frame (17) has two end regions associated with the axle regions (20) of the railroad car (13); as well as a central region (22) disposed between the end regions; and
**in that** at least one tiltable or removable stanchion (40) is arranged in the central region (22) of the support frame (17).

14. A transport module in accordance with claim 13,
**characterized in that**
at least two stanchions (40) which are spaced apart from one another with respect to the longitudinal axis (R) of the frame are arranged in the central region (22) of the support frame (17).

15. A system for the rail-mounted transport of railroad sleepers (11) having at least one railroad car (13) configured as a standard box car and one transport module (15) in accordance with any one of the preceding claims which is releasably fastened to the railroad car (13).

## Revendications

1. Module de transport (15) pour transporter des traverses de chemin de fer (11) sur un wagon ferroviaire (13), comportant
un cadre porteur allongé (17) qui définit un support (30) pour les traverses de chemin de fer à transporter (11), et
des moyens (25) de fixation amovible du cadre porteur (17) au wagon ferroviaire (13),
**caractérisé en ce que**
le cadre porteur (17) est subdivisé le long de l'axe longitudinal (R) du cadre en au moins deux groupes structurels séparés (19A, 19B, 19C) qui sont reliés les uns aux autres de façon amovible.

2. Module de transport selon la revendication 1,
**caractérisé en ce que**
le cadre porteur (17) est subdivisé en trois groupes structurels séparés (19A, 19B, 19C).

3. Module de transport selon l'une des revendications précédentes,
**caractérisé en ce que**
les groupes structurels séparés (19A, 19B, 19C) présentent chacun la même longueur par rapport à l'axe longitudinal de cadre (R), et, de préférence, les groupes structurels séparés (19A, 19B, 19C) présentent chacun une longueur d'environ 6 m (environ 20 pieds) par rapport à l'axe longitudinal de cadre (R).

4. Module de transport selon l'une des revendications précédentes,
**caractérisé en ce que**
des ferrures de coin de conteneur (25) sont prévues sur chacun des groupes structurels séparés (19A, 19B, 19C) pour une fixation amovible du groupe structurel (19A, 19B, 19C) sur un wagon de support de conteneur (13).

5. Module de transport selon l'une des revendications précédentes,
**caractérisé en ce que**
des rails de roulement (33) sont prévus sur chacun des groupes structurels séparés (19A, 19B, 19C) pour une grue à portique et, de préférence, les extrémités respectives des rails de roulement (33) de deux groupes structurels (19A, 19B, 19C) adjacents sont susceptibles d'être couplées l'une à l'autre, en particulier par vissage.

6. Module de transport selon le préambule de la revendication 1, en particulier selon l'une des revendications précédentes,
**caractérisé en ce que**
le cadre porteur (17) définit un espace de logement (45) pour des transverses de chemin de fer (47), qui s'étend sensiblement le long de toute la longueur du cadre porteur (17), et, de préférence, l'espace de logement (45) est ouvert vers au moins un côté frontal du cadre porteur (17).

7. Module de transport selon la revendication 6,
**caractérisé en ce que**
l'espace de logement (45) présente une largeur, mesurée transversalement à l'axe longitudinal de cadre (R), d'au moins 1,20 m et de préférence d'au moins 1,35 m.

8. Module de transport selon la revendication 6 ou 7,
**caractérisé en ce que**
le cadre porteur (17) comprend deux longerons (29) qui sont espacés l'un de l'autre transversalement à l'axe longitudinal de cadre (R) et qui s'étendent chacun parallèlement à l'axe longitudinal de cadre (R), entre lesquels est ménagé l'espace de logement (45), les longerons (29) présentant chacun une hauteur d'au moins 170 mm.

9. Module de transport selon l'une des revendications 6 à 8,
**caractérisé en ce que**
des rouleaux porteurs sont prévus sur une face inférieure de l'espace de logement (45) pour des traverses de chemin de fer (47), et, de préférence, les rouleaux porteurs peuvent être bloqués vis-à-vis du mouvement de roulement et/ou être sortis hors de l'espace de logement (45).

10. Module de transport selon l'une des revendications précédentes,
**caractérisé en ce que**
des moyens de retenue pour des traverses de chemin de fer (47) sont prévus sur au moins un côté longitudinal extérieur et de préférence sur les deux côtés longitudinaux extérieurs du cadre porteur (17).

11. Module de transport selon l'une des revendications précédentes,
**caractérisé en ce que**
le support pour les traverses de chemin de fer à transporter est formé par des éléments formant palier (30) en un matériau qui augmente la friction, en particulier en bois.

12. Module de transport selon l'une des revendications précédentes,
**caractérisé en ce que**
au moins un rancher (39, 40), de préférence rabattable, est agencé sur chaque groupe structurel (19A, 19B, 19C).

13. Module de transport (15) selon l'une des revendications précédentes,
**caractérisé en ce que**
le cadre porteur (17) présente deux zones d'extrémité associées aux zones d'essieu (20) du wagon ferroviaire (13), ainsi qu'une zone centrale (22) située entre les zones d'extrémité, et
au moins un rancher rabattable ou amovible (40) est agencé dans la zone centrale (22) du cadre porteur (17).

14. Module de transport selon la revendication 13,
**caractérisé en ce que**
au moins deux ranchers (40) espacés l'un de l'autre par rapport à l'axe longitudinal de cadre (R) sont agencés dans la zone centrale (22) du cadre porteur (17).

15. Système de transport sur rails de traverses de chemin de fer (11), comportant au moins un wagon ferroviaire (13) réalisé sous forme de wagon de marchandises standard et un module de transport (15) selon l'une des revendications précédentes, qui est fixé de façon amovible au wagon ferroviaire (13).
